# EUROPÄISCHE PATENTSCHRIFT

(11) **EP 1 755 984 B1**
(45) Veröffentlichungstag und Bekanntmachung des Hinweises auf die Patenterteilung: **22.02.2012**
(21) Anmeldenummer: 05756518.6
(22) Anmeldetag: 06.06.2005
(51) Int. Cl.: A45D 19/02, B65D 81/32

(54) **FLASCHENSATZ**
BOTTLE FIXTURE SET
JEU DE FLACONS

(30) Priorität: 15.06.2004 DE 102004028921
(43) Veröffentlichungstag der Anmeldung: 28.02.2007
(73) Patentinhaber: The Explorer Compagnie B.V., 6814 BP Arnhem (NL)
(72) Erfinder: KLEMKE, Ingo, 25451 Quickborn (DE); HEISS, Helmut, 96364 Marktrodach (DE)
(74) Vertreter: Langenhuijsen, Bastiaan Wilhelmus Herman
(86) Internationale Anmeldenummer: PCT/EP2005/006058
(87) Internationale Veröffentlichungsnummer: WO 2005/123538

(56) Entgegenhaltungen:
- DE-A1- 3 545 614
- DE-A1- 10 151 104
- DE-U1- 9 303 268
- US-A- 3 756 390
- US-A- 4 693 706
- US-A- 5 692 644

## Beschreibung

Die Erfindung betrifft einen Flaschensalz zum Abfüllen und Transportieren von Haarfarben oder intensiv-Tönungen mit cremiger oder geliger Konsistenz sowie Entwickler und Pflegemittel für die Anwendung daheim.

Verkautsverpackungen für vorgefertigte Haarfarben oder Intensiv-Tönungen sind bekannt. Dabei werden Entwickler und Haarfarbe oder Intensiv-Tönung stets getrennt in Gefäße abgefüllt und in diesen getrennt transportiert. Flüssige Haarfarben oder Intensiv-Tönungen werden üblicherweise in Flaschen gefüllt, aus denen sie problemlos wieder ausgegossen werden können. Haarfarben oder Intensiv-Tönungen mit hoher Viskosität (mit cremiger oder stark geliger Konsistenz) werden dagegen in Tuben abgefüllt und transportiert, aus denen sie zum Gebrauch herausgedrückt werden können. Zusätzlich werden in der Verpackung fast immer weitere, der Haarpflege dienende Substanzen mitgeliefert. Vorgefertigte Haarfarben oder Intensiv-Tönungen werden unmittelbar nach ihrer Herstellung maschinell in Flaschen oder Tuben abgefüllt, um die in ihnen enthaltenen oxydierbaren Anteile vor Sauerstoff zu schützen. Bevor die Kundin die Haarfarbe oder Intensiv-Tönung zu Hause anwenden kann, muss sie den Entwickler mit der getrennt gelieferten Haarfarbe oder Intensiv-Tönung zusammenfahren und mischen. Dabei muss sichergestellt sein, dass die beiden mengenmäßig genau aufeinander abgestimmten Komponenten Entwickler und Haarfarbe oder Intensiv-Tönung voliständing zusammengeführt und sorgfältig vermischt werden.

DE 101 51 104 A1 bezieht sich auf eine teleskopartige Vorrichtung zur Vermischung zweier Komponenten und deren Ausbringung. Die teleskopartige Vorrichtung besteht aus mindestens zwei ineinander verschiebbaren Zylindern, die verschlossen und befüllt sind, mit dem Ziel, die Befüllungen zu mischen und das Gemisch direkt aus der Vorrichtung auszubringen.

Aufgabe der vorliegenden Erfindung ist es, einen derartigen Flaschensatz so zu gestatten, dass eine gezielte und vollständige Zusammenführung der Komponenten Entwickler und Haarfarbe oder Intensiv-Tönung möglich ist, dabei eine Verschmutzung an Händen und Kleidung vermieden wird und trotzdem eine einfache und vollständ ge Durchmischung von Entwickler und Haarfarbe oder Intensiv-Tönung nach dem Zusammenführen dieser Komponenten erreicht wird.

Diese Aufgabe wird durch den Gegenstand des unabhängigen Anspruchs gelöst. Bevorzugte Ausführungsformen sind in den abhängigen Ansprüchen definiert.

Insbesondere wird vorgeschlagen, dass der Flaschensatz aus einer zusammendrückbaren, verschließbaren Flasche für den Entwickler, einem die Haarfarbe oder die Intensiv-Tönung aufnehmenden, steifen Behälter mit unten und oben verschließbaren Öffnungen und einem Kolben sowie einer zusammendrückbaren Flasche für ein Haarpflegemittel besteht. wobei der sich am Boden des Behälters befindliche Hals nach Entfernung des Verschlusses der Entwicklerflasche und der anschließenden Entfernung des Verschlusses der unteren Öffnung des Behälters in den Hals der Entwicklerflasche eingesteckt, und der Kolben nach Entfernung des oberen Verschlusses des Behälters mittels der gefüllten Flasche für das Haarpflegemittel bis zum Boden de:: Behälters verschiebbar ist, so dass die Haarfarbe aus dem Behälter in die Flasche entleert wird.

Der so gestaltete Flaschensatz hat den Vorteil, dass die Haarfarbe oder Intensiv-Tönung vollständig aus dem Behälter In die Entwicklerflasche entleert werden kann, was für das Erreichen des gewählten Farbtones wesentlich ist. Die in die Entwicklenlasche entleerte Haarfarbe oder Intensiv-Tönung wird danach mit dem Entwickler durch Schütteln der Flasche ausreichend gut vermischt. Auf diese Art und Weise wird ein gezieltes Vermischen und ein sauberes Arbeiten mit der Haarfarbe gewährleistet. Die als Kolbenstange dienende Flasche wird mit einem Haarpflegemittel (z. B. einem Conditioner) befüllt. Die Kombination aus den beiden Flaschen und dem Behälter gewährleistet einen einfachen aber zweckmäßigen Gebrauch.

Der Behälter hat unterhalb seiner oberen Öffnung einen umlaufenden Kragen, um ihn in die Halterung eines Dispensionsautomaton (wie z. B. in der Offenlegungsschrift DE 101 15 503 A11 beschrieben) einhängen zu können. Die verschiedenen Bestandteile der abzufüllenden Haarfarbe oder Intensiv-Tönung werden dabei so in den Behälter dispensiert, dass zum Schluss und damit als oberste Schicht ein oxydationsresistenter Bestandteil abgefüllt wird. Dies geschieht, um zu varhindem, dass bei Lagerung der Haarfarbe oder Intensiv-Tönung Oxydation - verursacht durch den sich eventuell noch in dem Behälter befindenden restlichen Sauerstoffstattfinden kann. Zusätzlich kann der inhalt des Behälters auch dadurch vor Oxydation geschützt werden, in dem dieser bevor die Haarfarbe oder Intensiv-Tönung eingebracht wird, mit einem Schutzgas (z. B. Argon oder Stickstoff) befüllt wird.

Der Behälter selbst besteht aus einem sauerstoffundurchlässigen Material wie z. B. PVC oder Glas. Aus fertigungstechnischen Gründen werden seine beiden Verschlüsse z. B. aus PP (Polypropylen) hergestellt. Um die abgefüllten Substanzen vor dem Einfluss von Sauerstoff und damit vor Oxydation zu schützen, sind zwischen der oberen und der unteren Öffnung und ihren jeweiligen Verschlüssen aus PP luftundurchlässige Dichtungen aus z. B. mit PET (Polyethylen terephthalat) beschichteten Aluminiumscheiben eingelegt.

Die Flasche für das Haarpflegemittel besteht ebenfalls aus einem flexiblen Material, damit sie nach dem Gebrauch als Kolbenstange durch Zusammendrücken entleert werden kann. Im befüllten Zustand, ist die Flasche steif, so dass sie beim Niederdrücken des Kolbens nicht einknickt.

Ein Ausführungsbeispiel der Erfindung ist nachfolgend näher beschrieben.

Es zeigt:
- Fig. 1 a: zusammendrückbare Flasche zur Aufnahme und zum Mischen des Entwicklers mit der Haarfarbe oder Intensiv-Tönung mit aufgeschraubtem, zweiteiligen Verschluss, der gleichzeitig als Ausflussvorrichtung und zum Auftragen der fertigen Mischung aus Entwickler und Haarlarbe oder Intensiv-Tönung auf das Haar dient
- Fig. 1 b: steifer Behälter für Haarfarbe oder Intensiv-Tönung mit Kolben und den beiden Öffnungen
- Fig. 1 c: zusammendrückbare Flasche zur Aufnahme eines Haarpflegemittels
- Fig. 2: Der Flaschensatz in Arbeitsatuation

Die Fig. 1 a zeigt eine zusammendrückbare Entwicklerflasche 1 z. B. aus LDPE (Low Density Potyethyten). Auf ihre Öffnung 2 ist ein aus zwei Teilen bestehender Verschluss 3,4 geschraubt, der das Auftragen der fertig gemischten Haarfarbe oder Intensiv-Tönung durch Entfernen (Abschrauben oder Abschneiden) der Spitze 4 gestatlet.

Die Flasche 1 kann aber auch mit einer normalen Kappe (nicht gezeichnet) verschlossen werden. In diesem Fall wird eine Kappe wie der gezeichnete Verschluss 3,4 erst nach dem Mischen von Entwickler und Haarfarbe oder Intensiv-Tönung aufgeschraubt, um das Auftragen der Haarfarbe oder intensivtönung zu ermöglichen. Die Flasche 1 hat ein Fassungsvolumen von z. B. 200 ml und wird mit einem Entwickler (z. B. Wasserstoffperoxyd) vorbefüllt geliefert. Die Füllmenge beträgt für eine Haarfarbe z. B. 60 ml und für eine Intensiv-Tönung z. B. 80 ml. [as Material der Flasche 1 ist gegenüber den eingesetzten Chemikalien beständig.

Der Behälter 5, der für die Aufbewahrung der Haarfarbe oder intensiv-Tönung dient, hat sowohl unten als at ch oben je eine Öffnung 8,9. Beide Öffnungen besitzen Schraubverschlüsse 6,7, die es gestatten, den Behälter an beiden Seiten zu öffnen. Die am Boden angeordnete Öffnung 8, hat einen Durchmesser, der etwas geringer ist, als der Innendurchmesser der Öffnung 2 der Flasche 1. Dadurch ist es möglich, den etwa 1,0 cm langen Hals des Behälters 5 mit seiner Öffnung 8 in die Öffnung 2 der Flasche 1 einzusetzen (siehe Fig. 2). Danach wird der Verschluss 6 entfernt, der den darunter liegenden Kolben 10 für den Einsatz der Flasche 11 freigibt.

Der Behälter 5 ist aus einem sauerstoffundurchlässigen Material wie z. B. PVC oder Glas hergestellt Seine beiden Verschlüsse können aus einem Material bestehen, das sauerstoffdurchlässig ist, wie z. B. PP (Polypropylen). Wird ein derartiges Material benutzt, so werden zum Verschluss der oberen und unteren Öffnung 8,9 sauerstoffundurchlässige Dichtungen (nicht gezeichnet) eingefügt. Diese Dichtungen können z. B. aus mit PET (Polyethylen terephtalat) beschichteten Aluminiumscheiben bestehen. Derartige zusätzliche Dichtungen stellen sicher, dass bei Lagerung der abgefüllten Haarfarbe oder Intensiv-Tönung das Eindringen von Sauerstoff durch die Verschlüsse des Behälters zuverlässig verhindert wird. Die Haltbarkeit der Farbe oder Intensiv-Tönung wird damit verbessert.

Der Innendurchmesser D des Behälters 5 entspricht genau dem Innendurchmesser E der Öffnung 9. Das bedeutet, die Innendurchmesser des Behälters 5 und seiner Öffnung 9 gehen glattflächig Ineinander über. Weiterhin ist ein als Kolben 10 ausgebildetes Element in den Behälter als Abschlusselement oberhalb der Füllmenge eingesetzt Der Kolben dient zusammen mit der Flasche 12 als Ausdrückelemenet für die Haarfarbe oder Intensiv-Tönung in die Flasche 1. Der Kolben 10 hat eine Innenausnehmung in welche die Flasche 12 als Kolbenstange eingesetzt wird. Die Flasche wird zweckmäßigerweise mit dem Verschluss nach oben in den Kolben 10 eingesetzt.

Die Flasche 12 mit Verschluss 13 besteht ebenfalls aus zusammendrückbarem Material wie z. B. HDPE (High Density Polyethylen). Sie wird mit einem Haarpflegemittel wie z. B. einem Conditioner befüllt und ist mit einem Schraubverschluss verschlossen. Im befüllten Zustand ist sie so steif, dass sie als Kolbenstange verwendet werden kann.

Der Behälters 5 wird in unterschiedlichen Größen hergestellt, so dass sich ein Füllvolumen von z. B. 40 bis 70 ml ergibt. Er dient zum Abfüllen der Haarfarbe oder Intensiv-Tönung bzw. ihrer einzelnen Komponenten, die z. B. mittels des in der Offenlegungsschrift DE 101 15 503 A1 beschriebenen Verfahrens hergestellt werden.

Der Behälter 5 wird mit einem Schutzgas (z. B. Argon oder Stickstoff) vorbefüllt geliefert. Die einzelnen Komponenten der Haarfarbe oder Intensiv-Tönung werden schichtweise von oben durch die Öffnung 9 des dazu unten verschlossenen Behälters 5 gefüllt. Dies geschieht so, dass als letzte Schicht eine Komponente eingefüllt wird, die nicht oxydiert werden kann. Diese gegen Oxydation unempfindliche Komponente schützt damit zusätzlich zum Schutzgas die anderer Komponenten, die darunter geschichtet sind, vor Oxydation. Zusätzlich können die oben beschriebenen Dichtungen eingefügt werden. Nach dem Abfüllvorgang wird der Kolben 10 in den Behälter eingesetzt und dieser luftdicht mit dem Verschluss 6 verschlossen.

Die Flasche 1, der Behälter 5 mit dem Kolben 10 und die Flasche 12 können nach dem Befüllen und Verschließen des Behälters 5 als Set verpackt werden. Hierbei ist es unwichtig, ob d e Flasche 12 bereits vorgefüllt beigestellt oder ebenfalls über den Dispensionsautomaten befültt wird. Wichtig ist nur, dass die Flasche 12 vor dem Gebrauch nahezu randvoll gefüllt ist, damit sie im gefüllte Zustand nicht zusammendrückbar ist.

Die Handhabung des Flaschensatzes zeigt Fig. 2. In die Öffnung 2 des Halses der Flasche 1 wird die Öffnung 8 des Halses des Behälters 5 eingesteckt, nachdem zuerst der Verschluss 3,4 der Flasche 1 und danach der Verschluss 7 des Behälters 5 entfernt wurden. Danach wird der Verschluss 6 des Behälters 5 entfernt und die Flasche 12 in den Kolben 10 eingesetzt. Im Anschluss daran werden die Flasche 12 und der Kolben 10 gemeinsam bis zum Boden des Behälters 5 durchgedrückt und so die Haarfarbe oder Intensiv-Tönung in die Flasche 1 gepresst. In der Flasche 1 werden anschließend der Entwickler und die Haarfarbe oder Intensiv-Tönung z. B. durch Schütteln der Flansche 1 vollständig vermischt und bilden danach die auf das Haar auftragbare, gebrauchsfertige Haarfarbe oder Intensiv-Tönung.

Da die Haarfarbe oder Intensiv-Tönung in der Regel eine cremige oder gelige Konsistenz als Viskosität aufweist und so nicht von allein aus dem geöffneten Behälter 5 vollständig ausfließen kann, muss sie mit dem Kolben 12 aus dem Behälter 5 herausgedrückt werden. Dadurch wird sichergestellt, dass der Inhalt des Behälters 5 nahezu vollständig in die Flasche 1 entleert wird. Lediglich ein nicht nennensweiter Teil der Haarfarbe oder Intensiv-Tönung kann in dem zur unteren Öffnung 8 gehörenden Hals des Behälters 5 verbleiben. Diese Restmenge entspricht allenfalls dem Volumen des Halses und ist bekannt. Sie wird beim Befüllen des Behälters 5, insbesondere beim Einfüllen der obersten Schicht, aus dem nicht oxydierbaren Material hinzugefügt. Durch das geschilderte Verfahren wird sichergestellt, dass stets das korrekte Verhältnis von Entwickler zu Haarfarbe oder Intensiv-Tönung gemischt wird, weil das zusätzlich, am Schluss des Befüllungsvorganges hinzugefügte Material, beim Ausdrücken weitgehend im Hals 8 des Behälters 5 verbleibt.

Der in der Flasche 12 befindliche Conc itioner kann nach dem Ausdrücken der Haarfarbe oder Intensiv-Tönung verwendet werden.

Nachzutragen wäre noch, dass der beschriebene Flaschensatz gerade dann von Vorteil ist, wenn Entwickler und Haarfarbe oder Intensiv-Tönung getrennt aufbewahrt werden müssen, weil die Haarfarbe oder Intensiv-Tönung z. B. nicht unmittelbar nach Erzeugung, sondern erst später zu Hause verwendet werden soll.

Der Behälter 5 hat unterhalb seiner oteren Öffnung 9 einen umlaufenden Kragen 11. Dieser Kragen hat die Aufgaben, den Behälter bei schichtweiser Befüllung von oben in der Haltevorrichtung des Dispensionsautomaten für den Befüllvorgang zu positionieren.
- 1: Flasche
- 2: Öffnung mit Flaschenhals
- 3: Verschluss mit Ausgussfunktion
- 4: Verschlussspitze
- 5: Behälter
- 6: oberer Verschluss
- 7: unterer Verschluss
- 8: untere Öffnung mit Hals
- 9: obere Öffnung
- 10: Kolben
- 11: Kragen
- 12: Flasche
- 13: Verschluss

- D: Innendurchmesser des Behälters 5
- E: Innendurchmesser der Öffnung 9 des Behälters 5

## Patentansprüche

1. Flaschensatz zum Abfüllen und Transportieren von Haarfarben oder IntensivTönungen mit cremiger oder geliger Konsistenz sowie Entwickler und Haarpflegemittel für die Anwendung daheim, wobei der Flaschensatz besteht aus einer zusammendrückbaren, verschließbaren ersten Flasche (1) für den Entwickler mit einem Verschluss (3,4), und einem ersten Hals, auf dem der Verschluss (3, 4) befestigbar ist, einem die Haarfarbe oder die IntensivTönung aufnehmenden, steifen Behälter (5) mit einer Öffnung und einem Verschluss sowie einer zweiten Flasche (12) für ein Haarpflegemittel,
**dadurch gekennzeichnet, dass**
der steife Behälter (5) unten (8) und oben (9) verschließbare Öffnungen mit einem unteren (7) respektive oberen (6) Verschluss und einen Kolben (10) aufweist, wobei die untere Öffnung (8) von einem zweiten Hals begrenzt wird, auf dem der Verschluss (7) befestigt ist und der Kolben eine Innenausnehmung hat, in welche die zweite Flasche (12) als Kolbenstange einsetzbar ist, die aus zusammendrückbarem Material bestehende zweite Flasche (12) im befüllten Zustand ausreichend steif ist um den Kolben (10) durch den Behälter bis zu dessen Boden durchdrücken zu können,
wobei der sich am Boden des Behälters (5) befindliche Hals mit der Öffnung (8) nach Entfernung des Verschlusses (3,4) der ersten Flasche (1) und der anschließenden Entfernung des unteren Verschlusses (7) in die Öffnung (2) des Halses der ersten Flasche (1) einsteckbar ist, und der Kolben (10) nach Entfernung des oberen Verschlusses (6) mittels der gefüllten zweiten Flasche (12) bis zum Boden des Behälters (5) verschiebbar ist, so dass die Haarfarbe oder Intensiv-Tönung aus dem Behälter (5) in die erste Flasche (1) entleert wird.

2. Flaschensatz nach Anspruch 1, **dadurch gekennzeichnet, dass** die erste Flasche (1) aus LDPE, Low Density Polyethylen, besteht.

3. Flaschensatz nach Anspruch 1, **dadurch gekennzeichnet, dass** der steife Behälter (5) aus einem sauerstoffundurchlässigen Material, z. B. PVC oder Glas, besteht und unterhalb einer Öffnung (9) einen umlaufenden Kragen (11) hat.

4. Flaschensatz nach den Ansprüchen 1 und 3, **dadurch gekennzeichnet, dass** der obere und untere Verschluss (6,7) des Behälters (5) aus PP, Polypropylen, besteht und zwischen der oberen Öffnung (9) und der unteren Öffnung (8) und ihren jeweiligen Verschlüssen luftundurchlässige Dichtungen aus mit PET, Polyethylenterephthalat, beschichteten Scheiben aus Aluminium eingelegt sind.

## Claims

1. Set of bottles for filling and transporting hair colours or intensive colours in cream or gel form, as well as developers and hair care products for use at home, wherein the set of bottles consists of a first squeezable, sealable bottle (1) for the developer with a cap (3, 4) and a first neck to which the cap (3, 4) is attachable, a rigid container (5) for holding the hair colour or intensive colour with an opening and a cap and a second bottle (12) for a hair care product,
**characterised in that**
the rigid container (5) is provided with lower (8) and top (9) openings closable with a bottom (7) and top (6) cap and a plunger (10), wherein the lower opening (8) is bordered by a second neck to which the cap (7) is attached, and the plunger has a cavity into which the second bottle (12) can be fitted like a plunger rod, that the second bottle (12) consisting of a squeezable material is sufficiently rigid in filled state to be able to press the plunger (10) through the container to the bottom of said container, wherein the neck with the opening (8) positioned at the bottom of the container (5) is insertable into the opening (2) of the neck of the first bottle (1) after removal of the caps (3, 4) from the first bottle (1) and the subsequent removal of the bottom cap (7), and the plunger (10) is slideable by means of the filled second bottle (12) up to the bottom of the container (5) after removal of the upper cap (6), such that the hair colour or intensive colour can be emptied from container (5) into the first bottle (1).

2. Set of bottles according to claim 1 **characterised in that** the first bottle (1) is made of low density polyethylene (LDPE).

3. Set of bottles according to claim 1 **characterised in that** the rigid container (5) is made of a material impermeable to oxygen, e.g. PVC or glass, and has an extending collar (11) under an opening (9).

4. Set of bottles according to claims 1 and 3 **characterised in that** the upper and lower caps (6, 7) of the container (5) are made of polypropylene (PP) and air-tight seals consisting of aluminium discs with a polyethylene terephthalate (PET) coating are fitted between the top opening (9) and lower opening (8) and their respective caps.

## Revendications

1. Jeu de flacons pour transvaser et transporter des teintures capillaires ou des colorations intenses ayant la consistance de la crème ou du gel, ainsi que des développeurs et des produits de soins capillaires pour application à domicile, le jeu de flacons se composant d'un premier flacon (1) fermant, compressible, pour le développeur, comportant un bouchon (3, 4) et un premier col sur lequel le bouchon (3, 4) peut être fixé, d'un récipient (5) rigide recevant la teinture capillaire ou la coloration intense, comportant une ouverture et un bouchon, ainsi que d'un second flacon (12) pour un produit de soins capillaires,
**caractérisé**
**en ce que** le récipient (5) rigide présente en bas (8) et en haut (9) des ouvertures fermantes au moyen d'un bouchon respectivement inférieur (7) et supérieur (6), et un piston (10), l'ouverture inférieure (8) étant limitée par un second col sur lequel le bouchon (7) est fixé, et le piston comportant un évidement interne dans lequel le second flacon (12) peut être engagé comme tige de piston, le second flacon (12) constitué d'un matériau compressible étant suffisamment rigide à l'état rempli pour pouvoir enfoncer le piston (10) dans le récipient jusqu'au fond de celui-ci,
étant entendu que le col situé au fond du récipient (5) et comportant l'ouverture (8) est insérable dans l'ouverture (2) du col du premier flacon (1) après le retrait du bouchon (3, 4) du premier flacon (1) et le retrait subséquent du bouchon inférieur (7), et que le piston (10) est déplaçable jusqu'au fond du récipient (5) au moyen du second flacon (12) rempli après le retrait du bouchon supérieur (6) de telle sorte que la teinture capillaire ou la coloration intense soit transvasée du récipient (5) dans le premier flacon (1).

2. Jeu de flacons selon la revendication 1, **caractérisé en ce que** le premier flacon (1) se compose de PEBD (polyéthylène à basse densité).

3. Jeu de flacons selon la revendication 1, **caractérisé en ce que** le récipient (5) rigide se compose d'un matériau imperméable à l'oxygène, par exemple du PVC ou du verre, et comporte un collet périphérique (11) en dessous d'une ouverture (9).

4. Jeu de flacons selon les revendications 1 et 3, **caractérisé en ce que** les bouchons supérieur et inférieur (6, 7) du récipient (5) se composent de PP (polypropylène) et **en ce qu'**on insère des joints étanches à l'air constitués de rondelles d'aluminium enduites de PET (poly(téréphtalate d'éthylène)) entre l'ouverture supérieure (9) et l'ouverture inférieure (8), et leurs bouchons respectifs.
